# EUROPÄISCHE PATENTANMELDUNG

(11) **EP 0 681 984 A1**
(43) Veröffentlichungstag der Anmeldung: **15.11.1995**
(21) Anmeldenummer: 94107439.5
(22) Anmeldetag: 13.05.1994
(51) Int. Cl.: B66B 9/02

(54) **Selbstfahrender Aufzug**

(71) Anmelder: INVENTIO AG, CH-6052 Hergiswil NW (CH)
(72) Erfinder: Mueller, Wolfgang, CH-6045 Meggen (CH); Liebetrau, Christoph, CH-5737 Menziken (CH); Richter, Utz, CH-6030 Ebikon (CH); Kaestle, Jürgen, CH-6044 Udligenswil (CH); Morlok, Albrecht, Dipl-Ing., D-72160 Horb (DE); Heizmann, Helmut, Dipl.-Ing., D-70190 Stuttgart (DE)

(57) **Zusammenfassung**

Dieser selbstfahrende Aufzug ist mit einem Reibradantrieb an der Unterseite oder/und auf der Oberseite der Kabine (1) ausgerüstet. Ueber ein Uebertragungsorgan (3) ist der selbstfahrende Aufzug zwecks Ausgleich des Kabinengewichtes und eines Teils der Förderlast mit einem Gegengewicht (2) verbunden. Gegenstand der Erfindung ist die Art und Weise wie das Uebertragungsorgan (3) am selbstfahrenden Aufzug befestigt und geführt ist. Das Uebertragungsorgan (3) wird erfindungsgemäss derart an Teilen des Reibradantriebes befestigt und geführt, dass die Zugkraft im Uebertragungsorgan (3), erzeugt durch Gegengewicht (2), Gewicht der Kabine (1) und Förderlast, direkt die Anpresskraft für die Reibräder (5) an die Fahrbahn (4) bewirkt. Das Prinzip der Befestigung und Führung des Uebertragungsorganes (3) an der selbstfahrenden Kabine (1) bzw. an ihrem Antrieb ist in verschiedenen Varianten und für verschiedene Antriebsdispositionen möglich.

## Beschreibung

Die Erfindung betrifft einen Aufzug mit selbstfahrender Kabine, die einen Reibradantrieb mit mindestens einem an eine Fahrbahn anpressbaren Reibrad aufweist, welches mittels eines gelenkig an der Kabine angebrachten Lenkers mehr oder weniger stark angepresst wird, und welche Kabine durch ein Uebertragungsorgan mit einem Gegengewicht verbunden ist.

Es ist bekannt, bei AufZügen das Kabinengewicht und einen Teil der Förderlast mit einem Gegengewicht auszugleichen. Die dadurch erreichte Reduzierung der Antriebsleistung ist insbesondere bei selbstfahrenden Aufzügen von Bedeutung, weil bei diesen zusätzlich zum Kabinengewicht noch das Gewicht der ganzen Antriebsausrüstung hinzukommt.

Die deutsche Offenlegungsschrift DE 35 23 187 beschreibt einen Gebäudeaufzug der eingangs erwähnten Art, dessen Antrieb auf der Oberseite einer Kabine angeordnet ist. Nach dem Klemmprinzip werden ein angetriebenes Reibrad und eine Gegenrolle mittels Federkraft an eine Fahrbahn gepresst. Zum Ausgleich des Kabinen- und Antriebsgewichtes, sowie eines Teils der Förderlast ist die Selbstfahrkabine mittels im Schachtkopf über eine Umlenkrolle geführten Uebertragungsorgane mit einem Gegengewicht verbunden. Die Uebertragungsorgane sind unterhalb der Kabine befestigt.

Die deutsche Auslegeschrift 1 251 925 beschreibt einen selbstfahrenden Aufzug mit Reibradantrieb, der nach dem Spreizprinzip konzipiert ist. Auf der Kabinenoberseite sind Führungs- und Antriebsräder angeordnet, wobei die Antriebsräder mit Federkraft an die Fahrbahn gepresst werden. Das mit dem Gegengewicht über im Schachtkopf angeordnete Umlenkrollen verbundene Uebertragungsorgan ist in der Mitte der Kabinenoberseite befestigt. Die Art der Uebertragungsorganbefestigung bewirkt bei einem Bruch desselben eine Auslösung der Fangvorrichtung.

Diese beiden Lösungen weisen als gemeinsames Merkmal auf, dass die Anpresskraft der Reibräder auf die Fahrbahn aktiv mittels einer entsprechend angeordneten Druckfeder ausgeübt wird. Bei Verminderung des Reibraddurchmessers durch Abnützung ist eine Verminderung der Anpresskraft des angetriebenen Reibrades an die Fahrbahn die Folge.

Der vorliegenden Erfindung liegt die Aufgabe zugrunde eine Einrichtung zu schaffen, durch welche die Anpresskraft von Reibrädern an die Fahrbahn bei selbstfahrenden Aufzügen mit Gegengewicht gewichtsabhängig ausgeübt wird.

Diese Aufgabe wird durch die in den Ansprüchen gekennzeichnete Erfindung gelöst.

Die durch die Erfindung erreichten Vorteile sind im wesentlichen darin zu sehen, dass keine speziellen Anpresskonstruktionen benötigt werden und dass, unabhängig vom Abnützungsgrad angetriebener Reibräder, immer der nötige Anpressdruck an die Fahrbahn vorhanden ist.

In den Zeichnungen sind einige Ausführungsbeispiele dargestellt, und es zeigen:
Fig.1 eine Befestigungs- und Führungsart des Uebertragungsorganes an einer Kabine mit Spreiz-Reibradantrieb unten mit zwei beweglichen Lenkern,
Fig.2 eine weitere Befestigungs- und Führungsart des Uebertragungsorganes an einer Kabine mit Spreiz-Reibradantrieb unten mit zwei beweglichen Lenkern,
Fig.3 eine Befestigungs- und Führungsart des Ubertragungsorganes an einer Kabine mit Spreiz-Reibradantrieb unten mit einem beweglichen und einem festen Lenker,
Fig.4 eine Befestigungs- und Führungsart des Uebertragungsorganes an einer Kabine mit Klemm-Reibradantrieb unten mit zwei beweglichen Lenkern,
Fig.5 eine Befestigungs- und Führungsart des Uebertragungsorganes an einer in Rucksackaufhängung angeordneten Kabine mit Klemm-Reibradantrieb unten und beweglichem Mono-Lenker,
Fig.6 eine Befestigungs- und Führungsart des Uebertragungsorganes an einer in Rucksackaufhängung angeordneten Kabine mit Klemm-Reibradantrieb oben und beweglichem Mono-Lenker,
Fig.7 eine Befestigungs- und Führungsart des Uebertragungsorganes an einer Kabine mit starrem Klemm-Reibradantrieb und beweglichem Mono-Lenker mit Gegenrolle oberhalb der Kabine und
Fig.8 eine Befestigungs- und Führungsart des Uebertragungsorganes am Dreiecklenker eines Klemm-Reibradantriebes unterhalb der Kabine.

In der Fig.1 ist mit 1 eine Kabine bezeichnet welche an ihrer Unterseite einen Spreiz-Reibradantrieb aufweist mit je am äusseren Ende von beweglichen Lenkern 6 angeordneten Reibrädern 5 auf Reibradachsen 23. Die beweglichen Lenker 6 sind am inneren Ende in einem mit der Kabine 1 fest verbundenen zentralen Drehpunkt 7 schwenkbar gelagert. Von den Reibrädern 5 weist mindestens eines davon einen nicht dargestellten Antrieb auf. In der vorliegenden schematischen Darstellung sind nur zwei Reibräder 5 sichtbar. Eine selbstfahrende Kabine 1 kann je nach Bedarf jedoch mehr als zwei Reibräder 5 aufweisen. Die Reibräder 5 laufen auf seitlichen Fahrbahnen 4. Durch eine definierte Anpresskraft der Reibräder 5 auf die Fahrbahn 4 wird der für den Antrieb der Kabine 1 nötige Reibschluss erzeugt. Zwecks Ausgleich des Kabinengewichtes mit Antrieb und einem Teil der Förderlast ist die Kabine 1 mittels eines Uebertragungsorganes 3, das beispielsweise im Schachtkopf über eine Umlenkrolle 10 geführt ist, mit einem Gegengewicht 2 verbunden. Das Uebertragungsorgan 3 ist kabinenseitig an der linken Reibradachse 23 befestigt, wird vertikal nach oben geführt über eine an der Kabinenunterseite befestigten Umlenkung 8 und verläuft nach dieser Umlenkung schräg nach unten rechts über eine auf der rechten Reibradachse 23 angeordnete Umlenkung 9 und von dieser dann vertikal nach oben zur Umlenkrolle 10 und dann schlussendlich zum Gegengewicht 2. Das Uebertragungsorgan 3 besteht vorzugsweise aus mindestens einem Drahtseil. Es können auch Ketten oder Bänder sein und als Material können irgendwelche Metalle oder Legierungen oder Kunstfasern Verwendung finden.
Durch die dargestellte Art der Führung des Uebertragungsorgans 3 erfolgt durch die Zugkraft in der Erstreckungsrichtung des Uebertragungsorgans (3) ein Anpressen der Reibräder 5 an die Fahrbahn 4. Dieses Anpressen wird durch die Nutzlast verstärkt, wodurch noch eine gewichtsabhängiger Anteil der Anpresskraft erzielt wird.

Aus der Fig.2 geht hervor, dass das Uebertragungsorgan 3 aus mindestens zwei Teilen besteht. Ein Teil ist wieder an der linken Reibradachse 23 befestigt, führt über die Umlenkung 8 und dann horizontal nach rechts über eine an der unteren rechten Kabinenecke angebrachte Umlenkung 11 und von dieser dann vertikal nach oben. Der zweite Teil des Uebertragungsorganes 3 ist an der rechten Reibradachse 23 befestigt und ist etwas schräg nach oben ebenfalls über die Umlenkung 11 geführt, von wo beide Teile wie bereits erwähnt über die Umlenkrolle 10 mit dem Gegengewicht 2 verbunden sind. Durch die dargestellte Art der Führung des Uebertragungsorgans 3 erfolgt ein vom Kabinengewicht abhängiges Anpressen der Reibräder 5 an die Fahrbahn 4. Der Kräfteausgleich zwischen den mindestens zwei Teilen des Uebertragungsorganes 3 ist durch die übliche federnde Befestigung ihrer Enden gegeben.

In der Fig.3 ist bei prinzipiell gleichem Antrieb nur ein beweglicher Lenker 6 vorhanden. Linksseitig ist ein starrer Lenker 12 vorgesehen. Das Uebertragungsorgan 3 ist von einem Befestigungspunkt 14 an der Unterseite der Kabine 1 über eine Umlenkung 9 auf der rechten Reibradachse 23 geführt und geht von dort direkt nach oben über die Umlenkrolle 10 zum Gegengewicht 2. Durch die dargestellte Art der Führung des Uebertragungsorgans 3 erfolgt ein vom Kabinengewicht abhängiges Anpressen der Reibräder 5 an die Fahrbahn 4.

Bei der Fig.4 handelt es sich um einen Klemm-Reibradantrieb. Die beiden Reibräder 5 werden mittels an Drehpunkten 13 schwenkbar gelagerten Lenkern 6 durch das, über die zwei Umlenkungen 9 auf den Reibradachsen 23 geführte, vom Befestigungspunkt 14 abgehende und über die obere Umlenkrolle 10 geführte und am Gegengewicht 2 befestigte Uebertragungsorgan 3 vom Kabinengewicht abhängig an die als Hohlprofil ausgebildete Fahrbahn 4 mit innenlaufendem Gegengewicht 2 gepresst.

Bei der Fig.5 handelt es sich um eine selbstfahrende Kabine 1 in sogenannter Rucksackanordnung. Der unterhalb der Kabine 1 angebrachte Reibradantrieb arbeitet ebenfalls nach dem Klemmprinzip, jedoch mit dem Unterschied zur vorhergegangenen Fig.4, dass ein im zentralen Drehpunkt 7 gelagerter Dreieckslenker 15 im Winkel das Reibrad 5 und am Ende des kürzeren Schenkels 24 die Gegendruckrolle 16 aufweist. An der Oberseite ist die Kabine 1 mit vorder- und rückseitig der Fahrbahn 4 laufenden Führungsrollen 17 geführt. Die Fahrbahn 4 kann beispielsweise als Doppel-T-Profil ausgebildet sein. Das Uebertragungsorgan 3 ist hier direkt etwa in der Mitte des kürzeren Schenkels 24 des Dreiecklenkers 15 befestigt und führt von dort über die obere Umlenkrolle 10 zum Gegengewicht 2. Die Befestigungposition des Uebertragungsorgans (3) ergibt hier ebenfalls ein vom Kabinenwicht abhängiges Anpressen des Reibrades 5 an die Fahrbahn 4.

Die Fig.6 zeigt prinzipiell die gleiche Antriebsdisposition wie Fig.5, jedoch mit dem Unterschied, dass sich der Antrieb oberhalb der Kabine 1 befindet. Ein verlängerter Lenkerhebel 18 ist im zentralen Drehpunkt 7 gelagert, weist nach etwa zwei Drittel Länge nach rechts das Reibrad 5 und am Ende rechts die Gegendruckrolle 16 auf. Eine zusätzliche Führungsrolle 19 ist an der Unterseite der Kabine 1 angebracht. Das Uebertragungsorgan 3 ist direkt an der Reibradachse 23 befestigt. Bezüglich Anpresskraft an die Fahrbahn 4 wird hier der gleiche Effekt wie bei Fig.5 erzielt.

Bei der Fig.7 sind das Reibrad 5 und die Gegendruckrolle 16 separat angeordnet. Das Reibrad 5 ist in einem fix montierten Lagersupport 22 gelagert. Die Gegendruckrolle 16 befindet sich am linken Ende eines etwa mittig in einem Lenkerdrehpunkt 20 gelagerten Lenkerhebels 21. Das Uebertragungsorgan 3 greift am rechten Ende des Lenkerhebels 21 an und bewirkt eine gewichts- und hebelverhältnisabhängige Anpressung von Reibrad 5 und Gegendruckrolle 16 an die als Hohlprofil ausgebildete Fahrbahn 4 mit dem innenlaufenden Gegengewicht 2.

In der Fig. 8 ist eine weitere Antriebsdisposition nach dem Klemmprinzip dargestellt, wobei der bewegliche Dreieckslenker 15 am Ende des kurzen Schenkels 24 im Lenkerdrehpunkt 13 seitlich unten gelagert ist und das Ende des langen Schenkels des Dreieckslenkers 15 mit dem Uebertragungsorgan 3 verbunden ist. Das im Winkel des Dreieckslenkers 15 gelagerte rechtsseitige Reibrad 5 wird durch den Zug des Uebertragungsorgans 3 auf die Fahrbahn 4 gedrückt, wobei dessen Druck durch das in einem Lagesupport 22 starr gelagerte zweite linksseitige, als Gegendruckrolle arbeitende Reibrad 5 auf der gegenüberliegenden Fahrbahn 4 aufgefangen wird. Es können beide Reibräder 5 oder nur eines der beiden angetrieben sein.

Die Funktion der erfindungsgemässen Einrichtung geht weitgehend aus der vorangegangenen Figurenbeschreibung hervor. Der Befestigungsort und die Führungsart des Uebertragungsorgans 3 an der Kabine 1 und am Antrieb ergibt die gewünschte gewichtsabhängige Anpressung der Reibräder 5 an die Fahrbahn 4. Die gewichtsabhängige Anpressung entspricht dem physikalischen Zwang, den Reibschluss bei höheren Förderlasten zu verbessern.

Für das Uebertragungsorgan 3 können, wie teilweise bereits erwähnt, Seile, Ketten oder Bänder aus beliebigen Materialien verwendet werden. Die Umlenkungen 8, 9 und 11 müssen nur bedingt drehbar sein, weil mit einiger Sicherheit angenommen werden kann, dass die für den Kräfteausgleich nötige Gleitbewegungen an den Umlenkungen auch durch entsprechende Ausbildung und eventueller Schmierung stattfinden können.

Die Winkel der Lenkerhebel 6 zur Horizontalen können so gewählt werden, dass die allein durch das Kabinengewicht gegebene horizontal auf die Fahrbahn 4 wirkende Spreiz- bzw. Anpresskraftkomponente der Reibräder 5 genügend gross ist, um die Kabine 1 auch ohne unterstützende Anpressung durch das Uebertragungsorgan 3 mit dem Gegengewicht 2 in jeder Lage sicher zu halten.

## Patentansprüche

1. Aufzug mit selbstfahrender Kabine (1), die einen Reibradantrieb mit mindestens einem an eine Fahrbahn (4) anpressbaren Reibrad (5) aufweist, welches mittels eines gelenkig an der Kabine (1) angebrachten Lenkers (6,15,18,22) mehr oder weniger stark anpressbar ist und welche Kabine (1) durch ein Ubertragungsorgan (3) mit einem Gegengewicht (3) verbunden ist, dadurch gekennzeichnet, dass das Uebertragungsorgan (3) so mit dem das Reibrad (5) oder deren Gegendruckrolle tragenden Lenker (6,15,18,21) verbunden oder diesen beeinflussend umgelenkt (9) ist, dass die Zugkraft im Uebertragungsorgan (3) im Sinne einer etwa horizontal gerichteten Anpresskraft des Reibrades (5) oder dessen Gegendruckrolle (16) auf die Fahrbahn (4) einwirkt.

2. Aufzug nach Anspruch 1, dadurch gekennzeichnet, dass der Winkel zwischen der Erstreckungsrichtung des Uebertragungsorgans (3) und der Richtung des gelenking an der Kabine (1) angebrachten Lenkers (6, 21) bzw. dem Teil des Lenkers (15, 18) zwischen Verbindungspunkt des Uebertragungsorgans (3) mit dem Lenker (18) bzw. Schenkel (24) und Andruckrolle (16) weniger als 90° beträgt.

3. Aufzug nach Anspruch 1 oder 2, dadurch gekennzeiochnet, dass der Lenker (6, 15, 18, 21) um einen Drehpunkt (7, 13, 20) schwenkbar an der Kabine (1) angelenkt ist.

4. Aufzug nach Anspruch 1 oder 2, dadurch gekennzeichnet, dass das Uebertragungsorgan (3) auf die Drehachse (23) des oder der Reibräder (5) einwirkt.

5. Aufzug nach Anspruch 1 oder 2, dadurch gekennzeichnet, dass der Lenker (18,21) als Hebel ausgebildet ist und das Uebertragungsorgan (3) direkt an dem Lenker (21) befestigt ist.

6. Aufzug nach Anspruch 1 oder 2, dadurch gekennzeichnet, dass das Uebertragungsorgan (3) an einem starr mit dem Dreieckslenker (15) verbundenen Schenkel (24) befestigt ist.

7. Aufzug nach Anspruch 1 oder 2, dadurch gekennzeichnet, dass das Uebertragungsorgan (3) am längeren Schenkel des Dreickslenkers (15) befestigt ist.
